# EUROPÄISCHE PATENTSCHRIFT

(11) **EP 0 009 567 B1**
(45) Veröffentlichungstag und Bekanntmachung des Hinweises auf die Patenterteilung: **30.09.1981**
(21) Anmeldenummer: 79102796.4
(22) Anmeldetag: 03.08.1979
(51) Int. Cl.: A47L 1/08

(54) **Fensterreinigungsgerät**
Window cleaning implement
Appareil à nettoyer les vitres

(30) Priorität: 11.10.1978 DE 2844185
(43) Veröffentlichungstag der Anmeldung: 16.04.1980
(73) Patentinhaber: Raab, Hans, 66280 Sulzbach (DE)
(72) Erfinder: Raab, Hans, 66280 Sulzbach (DE)
(74) Vertreter: Morbe, Kurt

## Beschreibung

Die Erfindung betrifft eine Fensterreinigungsgerät gemäß dem Oberbegriff des Patentanspruchs 1.

Fensterreinigungsgeräte sollten so konzipiert sein, daß sie es ermöglichen, in einer möglichst kurzen Zeit eine möglichst große Fensterfläche, ohne Gefährdung oder Verschmutzung anderer Teile zu säubern.

Es ist ein Fensterreinigungsgerät bekannt mit einer Rückenprofilleiste, an deren einer Seite ein seitlich verschieb- und auswechselbares Wischerblatt sowie parallel dazu ein langgestreckter, fellartigen Anfeuchter und an deren anderer Seite ein Handgriff befestigt sind. (DE-U-7 624 786).

Nachteilig ist bei diesem vorbekannten Fensterreinigungsgerät, daß der Anfeuchter zwar aus einem nicht näher bezeichneten Fell besteht, das aber nur in einer einfachen Schicht über einen Tragestab. angeordnet ist. Eine derartig dünne Fellschicht kann auch nur wenig Wasser speichern. Da das Fell zudem frei liegt, besteht auch die Gefahr, daß die Reinigungsflüssigkeit die Scheibe hinunterlaufen kann sowie beim Handhaben des Gerätes die Fensterbretter und c'gl. verunreinigt. Die Befestigung des Fells bei dem vorbekannten Fensterreinigungsgerät ist schwierig, weil das schlauchartig ausgebildete Fell auf den Stab aufgezogen werden muß, wobei noch unklar bleibt, wie die Rückenprofilleiste das Fell durchsetzen soll.

Die dem Anmelgungsgegenstand zugrundeliegende Aufgabe besteht darin, ein Fensterreinigungsgerät der bekannten Art zu Schaffen, bei dem der Anfeuchter einfach und schnell befestigbar ist, ein großes Wasserspeicher- und Haltevermögen ohne Gefahr der Umgebungsverschmutzung aufweist und zudem den Schmutz-und Fettfilm auf Fensterscheiben wirksam aufzubrechen vermag.

Diese Aufgabe wurde gelöst durch das Fensterreinigungsgerät gemäß dem kennzeichnenden Teil des Patentanspruchs 1.

Weitere vorteilhafte Ausgestaltungen des erfindungsgemäBen Gerätes sind in den kennzeichnenden Teilen der Ansprüche 2 bis 4 beschrieben.

. Mit einem Fensterreinigungsgerät gemäß dem Patentanspruch 1 ist folgendes erreicht : Das kernlos gewickelte Kunststoffell vermag größere Wassermengen wirksam zu speichern. Es sind nämlich mehrere Schichten saugfähigen Felles vorhanden, besonders wirksam dann, wenn die Trägerbahn entsprechend saugfähig ausgebildet ist, wie das bei einem Kunststoffell ohne weiteres möglich ist. Werden zudem die Haare des Kunststoffells genügend hart ausgebildet, so wird ein derartiges Kunststoffell den Schmutz- und Fettfllm auf der Fensterscheibe wirksam aufzureiBen vermögen. Durch das Einlegen des gewickelten Kunststoffells in eine konkave Mulde des Anfeuchters ist die Voraussetzung für eine sehr einfache Befestigung gegeben. Das Vorziehen der dem Wischerblatt abgewandten Kante nach vorn auf die Fensterscheibe hin bewirkt, daß das im Fell gespeicherte Wasser nicht ohne weiteres nach unter austreten kann.

Im Anspruch 2 sind verschiedene Möglichkeiten aufgezeigt, den Anfeuchter auswechselbar oder fest an der Rückenprofilleiste zu haltern, was zu einer wirtschaftlichen, zeitsparenden Fertigung führt.

Anspruch 3 zeigt eine sehr einfache Möglichkeit, das gesamte Gerät zusammenzuhalten. Dabei ergibt sich auch eine einfache Möglichkeit den Handgriff seitlich zu verschieben, wie Anspruch 4 zeigt. Der seitlich verschiebbare Handgriff ermöglicht ein gutes Reinigen der Scheiben auch hinter Heizkörpern und dgl.

Endlich ist im Anspruch 5 dargelegt, daß das Gerät auch zu seinem Handgriff verschwenkt werden kann, was besonders dann zweckmäßig ist, wenn höhere Arbeitsflächen erreicht werden sollen, da dann die Rückenprofilleiste mit dem Anfeuchter und dem Wischerblatt in eine annähernd senkrechte Stellung gedreht werden kann.

Die Zeichnung erläutert den Erfindungsgegenstand an einem Ausführungsbeispiel.

Es zeigt :
- Figur 1 eine Teil-Rückenansicht und
- Figur 2 eine Seitenansicht des Gerätes.

Der Handgriff 1 ist über die Kugel 2, allseitig schwenkbar, so mit den übrigen Teilen des Gerätes verbunden, daß mit ihm in jeder beliebigen Winkelstellung gearbeitet werden kann. Hierzu ist die Klemmleiste4 im Bereich des Handgriffs 1, 2 kugelschalenförmig ausgearbeitet und, von der dem Wischerblatt 8 abgewandten Seite her, parallel zur Rückenprofilleiste 7 aufgeschlitzt. Beim Anziehen der Klemmschraube 5 wird diese Klemmleiste 4 zusammengepreßt, wobei sie die Kugel 2 des Handgriffs 1 in der jeweiligen Stellung fixiert. Das parallel zur Rückenprofilleiste 7 verlaufende Langloch 3 in der Klemmleiste 4 ermöglicht es außerdem, den Handgriff mit der Klemmleiste auf der Rückenprofilleiste seitlich zu verschieben. Die dieses Langloch 3 der Klemmleiste 4 und die Rückenprofilleiste 7 durchdringende Klemmschraube 5 preßt beim Anziehen außerdem die Fixierungskralle 6 gegen das Wischerblatt 8, das auf diese Weise gegen seitliches Verschieben gesichert wird. Dieses Wischerblatt 8 ist zu seiner Abstützung mit seiner dem Anfeuchter 13 zugewandten verdickten Längskante in eine es dort halbkreisförmig umgreifende Halteprofilleiste 9 eingeschoben. Diese Halteprofilleiste 9 lagert zwischen den beiden bogenförmigen Lippen 10, 11 der Rückenprofilleiste 7. Ihre Befestigung erfolgt durch die beiden an ihren freien Enden angebrachten Lappen 12, die die Loppe 11 der Rückenprofilleiste 7 umgreifen. Die Rückenprofilleiste 7 ist zur Aufnahme des Anfeuchters 13 konkav ausgebildet. Dabei ist ihre dem Wischerblatt 8 abgewandte Kante 14 als Tropfenabweiser und zur Unterstützung des Wasserspeichervermögens des Anfeuchters 13 bogenförmig nach vorn gezogen. Den Anfeuchter 13 besteht aus einer Kunststoff-Fellwalze mit Borsten oder Haaren, die hart genug sind, den fettigen Schmutzfilm der Scheibe aufzureißen. Die lösbare Befestigung des auswechselbaren Anfeuchters 13 an der Rückenprofilleiste 7 erfolgt durch ein Klettenband 15, Reißverschlüsse, Druckknöpfe oder andere an sich bekannte Arten. Die beiden Teile 7, 13 können aber auch miteinander verklebt sein.

## Patentansprüche

1. Fensterreinigungsgerät mit einer Rückenprofilleiste (7) an deren einer Seite ein Wischerblatt (8) sowie parallel dazu ein langgestreckter fellartiger Anfeuchter (13) und auf der anderen Seite ein Handgriff (1) befestigt sind, dadurch gekennzeichnet, daß der Anfeuchter (13) aus mehreren Lagen eines kernlos gewickelten Kunststoffells besteht, dessen Haare eine den Schmutzfilm aufreißende Härte aufweisen, und daß die Rückenprofilleiste (7) zur Aufnahme des Anfeuchters (13) konkav ausgebildet und ihre dem Wischerblatt (8) abgewandte Kante (14) nach vorn gezogen ist.

2. Fensterreinigungsgerät nach Anspruch 1, dadurch gekennzeichnet, daß der Anfeuchter (13) mit einem Klettenband (15), Reißverschlüssen oder Druckknöpfen lösbar an der Rückenprofilleiste (7) befestigt oder an ihr angeklebt ist.

3. Fensterreinigungsgerät nach Anspruch 1 oder 2, dadurch gekennzeichnet, daß die Rückenprofilleiste (7) mittels einer Klemmschraube (5) an dem Handgriff (1, 2) befestigt ist.

4. Fensterreinigungsgerät nach einem der Ansprüche 1 bis 3; dadurch gekennzeichnet, daß der Handgriff (1, 2) an der Rückenprofilleiste (7) in einem parallel zu ihr verlaufenden, von der Klemmschraube (5) durchdrungenen Langloch (3) seitlich verschiebbar gehalten ist.

5. Fensterreinigungsgerät nach einem der Ansprüche 1 bis 4, dadurch gekennzeichnet, daß der Handgriff (1) um eine Kugel (2) schwenkbar an der Rückenprofilleiste (7) befestigt ist.

## Claims

1. Window cleaning device comprising an elongated body member (7) with a wiper blade (8) secured to one surface portion of the body member (7), an elongated skin-like moistening member (13) extending longitudinally to said wiper blade (8) and mounted on said surface portion, and a handle (1) secured to the opposite surface portion, wherein the moistening member (13) consists of a plurality of layers of a corelessly wound plastic skin with hair thereon of sufficient hardness to break up a dirt film, and the body member (7) has a concave shape to receive the moistening member (13) and a forwardly projecting edge (14) on the opposite side of the wiper blade (8).

2. Window cleaning device according to claim 1, wherein the moistening member (13) is releasably fastened or glued to the body member (7) by a band of burrs (15), zippers or push buttons.

3. Window cleaning device according to claim 1 or 2, wherein the body member (7) is secured to the handle (1, 2) by means of a clamping screw (5).

4. Window cleaning device according to one of the claims 1 to 3 wherein the handle (1, 2) has an elongated opening (3) extending in the long direction of the body member (7), with the clamping screw (5) extending through said elongated opening (3) so that said handle (1, 2) can be slidably positioned relative to said body member (7).

5. Window cleaning device according to one of the claims 1 to 4 wherein the handle (1) is arranged on the body member (7) in a swivelling way by means of a ball (2).

## Revendications

1. Appareil de nettoyage de fenêtres comportant un profilé de dos (7) sur un côté duquel sont fixés un balai (8) et parallèlement à celui-ci, un mouilleur allongé (13) en forme de feuille et sur l'autre côté duquel est fixé un manche (1), appareil caractérisé en ce que le mouilleur (13) est formé de plusieurs couches d'une feuille de matière synthétique enroulée sans noyau; dont les poils ont une dureté qui arrache la pellicule de saleté, et en ce que le profilé de dos (7) destiné à loger le mouilleur (13) est de forme concave et son bord (14) opposé au balai (8) est prolongé vers l'avant.

2. Appareil selon la revendication 1, caractérisé en ce que le mouilleur (13) est fixé de façon détachable au profilé de dos (7) par une bande de velours à crochets (15), par des fermetures à glissière ou par des boutons-pression, ou il est cotte au profilé.

3. Appareil selon l'une des revendications 1 ou 2, caractérisé en ce que le profilé de dos (7) est fixé au manche (1, 2) au moyen d'une vis de serrage (5).

4. Appareil selon l'une quelconque des revendications 1 à 3, caractérisé en ce que le manche (1, 2) est retenu sur le profilé de dos (7) de manière à pouvoir coulisser latéralement dans un trou allongé (3) dirigé parallèlement au profilé et traversé par la vis de serrage (5).

5. Appareil selon l'une quelconque des revendications 1 à 4, caractérisé en ce que le manche (1) est fixé au profilé de dos (7) de manière à pouvoir pivoter autour d'une rotule (2).
